# DEMANDE DE BREVET EUROPEEN

(11) **EP 0 191 681 A1**
(43) Date de publication de la demande: **20.08.1986**
(21) Numéro de dépôt: 86400177.1
(22) Date de dépôt: 29.01.1986
(51) Int. Cl.: B61L 25/02, G08G 1/12

(54) **Procédé de localisation d'un véhicule, utilisation du procédé et dispositif de mise en oeuvre du procédé**

(30) Priorité: 07.02.1985 FR 8501727
(71) Demandeur: SOCIETE INDUSTRIELLE DE LIAISONS ELECTRIQUES (SILEC), F-75008 Paris (FR)
(72) Inventeur: Turci, Jean-Noel 13, Rue Jeanne d'Arc, F-95200 Sarcelles (FR)
(74) Mandataire: Fruchard, Guy

(57) **Abrégé**

L'invention concerne un procédé de localisation d'un véhicule se déplaçant le long d'au moins un itinéraire déterminé avec au moins une mission déterminée, et comprenant l'enregistrement de la distance parcourue par le véhicule entre deux arrêts consécutifs, la comparaison de cette distance avec des valeurs enregistrées dans une table comprenant les distances minimum et maximum à parcourir par le véhicule entre deux arrêts consécutifs, et l'enregistrement dans une mémoire du code correspondant à la station pour laquelle la valeur enregistrée est encadrée par les valeurs mini et maxi enregistrées, ce code servant par la suite comme index du message enregistré dans la mémoire d'un synthétiseur de voix et permettant une annonce vocale.

## Description

La présente invention concerne un procédé de localisation d'un véhicule pour voyageurs tel qu'un véhicule sur rail, un trolley ou analogue, se déplaçant le long d'au moins un itinéraire déterminé avec au moins une mission déterminée. Le procédé peut être utilisé pour permettre le recalage du système d'adressage d'un dispositif d'annonces vocales d'information aux voyageurs.L'invention concerne également un dispositif de mise en oeuvre du procédé.

Il est connu de réaliser l'annonce des stations d'un itinéraire parcouru par un véhicule, mais en général le conducteur doit procéder au déclenchement de cette annonce à chaque station et indiquer manuellement la station.

La présente invention a pour objet un procédé de localisation d'un véhicule se déplaçant le long d'un itinéraire, permettant son utilisation dans un dispositif d'annonce automatique des stations.

Un autre objet de l'invention, est l'utilisation du procédé, pour permettre le recalage du système d'adressage d'un dispositif d'annonce vocale délivrant les informations aux voyageurs.

Un autre objet de l'invention est un dispositif de mise en oeuvre du procédé de localisation du véhicule.

Selon l'invention, un procédé de localisation d'un véhicule se déplaçant le long d'au moins un itinéraire déterminé avec au moins une mission déterminée comprend les étapes suivantes :
a) enregistrement de la distance parcourue par le véhicule entre deux arrêts consécutifs;
b) comparaison de la distance enregistrée avec des couples de valeurs préalablement mis en mémoire, lesdits couples correspondant aux distances séparant les stations d'arrêt d'un itinéraire déterminé et encadrant lesdites distances d'une valeur minimale et d'une valeur maximale;
c) enregistrement dans une seconde mémoire du code correspondant à la station du dernier arrêt, lorsque la valeur enregistrée de la distance parcourue est encadrée par un couple de valeurs minimum et maximum en mémoire

Selon l'invention, on utilise le procédé ci- dessus pour recaler le système d'adressage d'un dispositif d'annonce vocale d'information aux voyageurs utilisant le véhicule, pour déclencher l'annonce de la station identifiée, lorsque les portes sont débloquées, suivie de l'annonce de la station du prochain arrêt après lafermetu- re des portes, et après le départ du véhicule.

Selon l'invention, le dispositif de mise en oeuvre du procédé comprend :
-un premier moyen de mémorisation contenant les couples de valeurs minimales et maximales encadrant les distances séparant les arrêts consécutifs définis par une mission sur un itinéraire;
- un capteur délivrant un nombre d'impulsions proportionnelles à la distance parcourue;
- des moyens de comptage des impulsions;
- des moyens de comparaison du nombre d'impulsions comptées avec les couples de valeurs enregistrées dans le premier moyen de mémorisation;
- un second moyen de mémorisation contenant le code des dernières stations où le véhicule s'est arrêté;
- des moyens de transmission du dernier code mémorisé à un dispositif synthétiseur de voix;
- des moyens validant la transmission du dernier code mémorisé et permettant l'annonce de la station correspondant à ce code.

D'autres caractéristiques et avantages de la présente invention, apparaîtront plus clairement à la lecture de la description qui suit, faite en référence aux dessins annexés sur lesquels :
- la figure 1 représente un schéma synoptique de l'unité permettant la localisation du véhicule et délivrant des informations correspondant au numéro du message à diffuser;
- la figure 2 représente un schéma synoptique de l'unité vocale permettant de générer à partir de signaux enregistrés dans des mémoires le message à diffuser correspondant au numéro délivré par l'unité de localisation de la figure 1;
La figure 3 représente un organigramme explicitant les étapes du procédé de localisation;
La figure 4 représente la courbe du signal de tension en fonction du temps, reconstituant la parole, à partir des signaux délivrés par les mémoires de l'unité vocale;
La figure 5 représente à titre d'exemple les différentes missions d'un véhicule.

L'unité de localisation du véhicule représentée sur la figure 1, comprend une platine de commande l,une interface 2 et une unité de traitement 3. La platine de commande comporte deux roues codeuses 10, 11, permettant de coder un maximum de 99 missions et qui délivrent le code correspondant à ces 99 missions en deux fois quatre bits. Cette platine comporte également un interrupteur 15 de marche/arrêt permettant de mettre en fonctionnement l'ensemble du dispositif, un bouton poussoir 12 de validation de la mission, un bouton poussoir 13 de validation d'un message particulier et une roue codeuse 14 permettant de coder sur quatre bits au maximum, 9 messages divers. L'ensemble des informations fourni par cette platine de commande est transmis par un câble 22 à l'interface 2, et dans celle-ci à une interface 21 de liaison avec l'unité de traitement 3. Cette interface 21 comporte essentiellement des circuits de mise en forme des signaux et des opto-coupleurs assurant un isolement galvanique entre la platine de commande 1 et l'unité de traitement 3. Un capteur 16 permettant de délivrer des impulsions dont le nombre est proportionnel à la distance parcourue par le véhicule, est relié par une interface 20 comprenant essentiellement un opto-coupleur et des circuits de mise en forme, à une entrée d'interruption IRQ d'un microprocesseur 30 faisant partie de l'unité de traitement 3. Le capteur 16 est une centrale de comptage par exemple un disque à fente solidaire de l'axe des roues et venant interrompre le trajet de la lumière d'un opto-coupleur. Les informations transmises par le câble 22 à l'interface 21 sont ensuite transmises par une liaison 39 à 16 fils maximum à une interface d' entrée 31, laquelle communique avec un bus à 8 bits 34 assurant les liaisons entre le microprocesseur 30, une mémoire morte 32, une mémoire vive 33 et l'interface de sortie 35. Cette dernière délivre sur une liaison 8 bits 36 le numéro du message et sur 2 fils 37,38 des signaux conversationnels avec une interface d'entrée 42 de l'unité de synthèse vocale (figure 2) permettant d'assurer le contrôle des échanges entre une unité de synthèse vocale 4 et l'unité de localisation du véhicule suivant une norme dite "CENTRONICS".

L'unité vocale représentée sur la figure 2 comporte une unité de synthèse vocale 4,une unité de mémoire 5, des circuits de mise en forme 6 et un haut parleur 7. Les 8 bits reçus par l'interface d'entrée 42 de l'unité de synthèse 4 de l'unité vocale, sont délivrés à un bus 8 bits 45 qui assure les échanges entre un microprocesseur 40, une mémoire vive 43, une mémoire morte 44 et des circuits d'aiguillages 46, 47, 48, permettant de sélectionner une carte de l'unité mémoire 5 parmi plusieurs et sur cette carte d'adresser grâce à un décodeur 51 un des 16 boîtiers de mémoire 52 contenant chacun 32 K octets. Chaque bloc mémoire 52 est relié par un bus 53 de 8 bits à un circuit tampon 54 lequel relie par un bus 8 bits l'unité de mémoire 5 contenant les messages enregistrés sous forme d'échantillon aux circuits de conversion et de mise en forme 6 des signaux digitaux sous forme analogiques. Ce circuit 6 comporte un convertisseur digital analogique 60, branché à une succession de circuits égaliseurs ₆1, 62, 63, 64, centré chacun sur une fréquence bien précise -ainsi, 61 est centré sur 400 Hz, 62 sur 800 Hz, 63 sur 1600 Hz et 64 sur 3200 Hz. Le signal analogique délivré par ces égaliseurs est transmis à un ampli basse fréquence 65, qui attaque directement un haut-parleur 7 ou un transformateur de ligne.

Le fonctionnement du dispositif va être décrit en corrélation avec l'organigramme de la figure 3, représentant le programme contenu dans la mémoire morte 32. A la mise sous tension, le conducteur du train effectue l'affichage du numéro de la mission, puis valide le numéro de mission affiché en appuyant sur le bouton poussoir 12, ce qui provoque le chargement de la table correspondant à la mission dans une zone 330 de la mémoire vive 33 et le chargement dans une mémoire 334 de l'enregistrement de la validation. La détection de la fermeture des portes est effectuée par le contact 24 de l'interrupteur de fin de course,et permet dans le cas ou ce contact 24 est fermé, l'annonce de la station à venir.

Dès que le train démarre, le capteur 16 délivre des impulsions et provoque sur l'entrée d'interruption de l'unité centrale, une interruption qui met le microprocesseur 30 en procédure de comptage . celui-ci effectue le comptage des impulsions transmises par le capteur 16, jusqu'au moment où le train s'arrête et où les portes s'ouvrent. La détection de l'ouverture des portes est effectuée par la fermeture du contact 23 d'un interrupteur de fin de course, et permet au microprocesseur 30 de passer à l'étape suivante du programme qui est la comparaison du nombre d'impulsions enregistrées dans un registre avec le contenu d'une première adresse d'une table des distances enregistrées dans une zone 331 contenant toutes les distances séparant les différentes stations où le véhicule s'arrête au cours de sa mission. Dans le cas où la distance mesurée est comprise entre les deux valeurs d'encadrement de la distance ayant comme seconde borne la station où le véhicule s'arrête, -valeurs enregistrées dans la table des distances -, le microprocesseur 30 passe à l'étape suivante, qui consiste à délivrer le numéro de message correspondant à l'annonce de la station ou un message particulier en relation avec la station dans laquelle le train va arriver à l'unité de synthèse vocale, puis à incrémenter ou à décrémenter de 1, suivant le sens de marche du véhicule, l'index de l'adresse suivante de la table des stations contenue dans une mémoire 332, cette table contenant le numéro du message et l'index d'adressage de la table des distances entre stations d'arrêt contenus dans la mémoire 331. Ensuite, après la fermeture des portes et un parcours de quelques mètres le microprocesseur 30 commande l'annonce de la prochaine station d'arrêt. Dans le cas ou la porte n'est pas fermée, le microprocesseur 30 se met en attente et dans le cas où les portes ne sont pas ouvertes, le microprocesseur 30 se met également en fin de programme en attentant l'impulsion d'interruption suivante provoquant le branchement du programme à l'étape de comptage. Dans le cas où le conducteur oublie de valider l'affichage du numéro de mission, ou,dans le cas où le train reprend sa mission, après un arrêt dû à une panne d'électricité par exemple, le dispositif entre dans une deuxième procédure. Dans cette procédure, après la fermeture des portes, les impulsions du capteur 16 déclenchent le comptage jusqu'au moment où une ouverture des portes est détectée, qui provoque la recherche, dans la table des distances enregistrées dans la zone 331, de valeurs encadrant la distance correspondant au nombre d'impulsions contenu dans le registre de comptage et ensuite provoque l'enregistrement de l'adresse de la mémoire contenant lesdites valeurs dans une partie 333 de la mémoire 33. Ensuite, on effectue un test pour savoir si au moins deux stations ont été identifiées, en vérifiant par exemple qu'au moins deux mémoires d'une zone 333 ont été remplies avec les adresses des deux stations consécutives. Dans le cas où le test est positif, la mémoire 334 destinée à enregistrer la validation est chargée et la première procédure est déclenchée à l'étape précédant l'étape d'annonce de la station. Dans le cas où le test est négatif, la seconde procédure est reprise à l'étape de fermeture des portes et les opérations précédentes recommencent.

Le numéro de message délivré par la table des station 332 constitue l'index de l'adresse de la méqmire vive 43 de l'unité vocale et le contenu de l'adresse de cette mémoire constitue lui-même l'adresse d'une table d'assemblage qui se trouve dans la mémoire morte 44. Cette table d'assemblage est constituée pour chaque message par un octet indiquant le nombre de segments du message, 3 octets indiquant l'adresse dans la mémoire 5 du début du message, 3 autres octets indiquant la longueur du champ mémoire 5 du message et 2 octets indiquant la durée du silence. La mémoire morte 44 contient également le programme de gestion des mémoires paroles 5, ces mémoires paroles étant constituées par exemple de 7 cartes, contenant chacune 16 fois 32 K octets. Chaque octet délivré par la mémoire 5 permet de reconstituer un échantillon permettant de générer un signal analogique correspondant à la parole et alimentant le haut-parleur. Ce signal analogique est obtenu à partir d'une succession d'échantillons délivrés par la mémoire 5 à la cadence de 125 microsecondes, cette cadence étant réglée par une horloge 41 branchée à une ehtrée d'interruption du microprocesseur 40. Comme on le voit sur la figure 4, chaque échantillon est reconstitué à partir de 8 bits dont les 3 premiers constituent des bits définissant 8 plages différentes (1 à 8), les 4 bits suivants permettant de définir 16 niveaux différents dans chacune des plages et le dernier bit permettant de définir le signe du signal d'échantillon. On arrive ainsi à reconstituer une courbe analogique. Ce signal analogique est ensuite traité et délivré à un haut parleur ou à un transformateur de ligne. Enfin une partie 335 de la mémoire vive 33 contien les codes d'un nombre de messages particuliers, dont la diffusicn peut être déclanchée, qui peuvent être exécutés par le conducteur en conmandant la roue codeuse 14, puis en appuyant sur le bouton de validation de message 13.

La mémoire morte 32, contient, elle, le programme de traitement et de gestion du microprocesseur correspondant à l'organigramme représenté sur la figure 3.

La figure 5 représente un exemple des différentes missions qui peuvent être effectuées par un véhicule circulant sur une ligne. La table des missions 330 est chargée pour une mission donnée par la succession des adresses de la table des stations 332 qui correspondent à la mission.

La table des stations contient, à chaque adresse correspondant à une station, le numéro du message à délivrer.

La présente invention peut faire l'objet de modifications à la portée de l'homme de l'art, et ces modifications font également parties de l'esprit de l'invention.

## Revendications

1 - Procédé de localisation d'un véhicule se déplaçant le long d'au moins un itinéraire déterminé, avec au moins une mission déterminée, caractérisé en ce qu'il comprend les étapes suivantes:
a) enregistrement de la distance parcourue par le véhicule entre deux arrêts consécutifs;
b) comparaison de la distance parcourue enregistrée avec des couples de valeurs préalablement mis . en mémoire dans un premier moyen de mémorisation (331), chacun de ces couples encadrant d'une valeur minimale et d'une valeur maximale chacune des distances séparant deux arrêts consécutifs pour une mission donnée;
c) enregistrement dans une seconde mémoire (333), du code correspondant à la station du dernier arrêt, lorsque la distance enregistrée est encadrée par un couple de valeurs minimale et maximale en mémoire dans le premier moyen de mémorisation (331).

2 - Procédé selon la revendication 1, caractérisé en ce qu'il comprend en outre :
- la réitération des étapes précédentes jusqu'à ce qu'un nombre de codes de station au moins supérieur à 1, soit enregistré dans la seconde mémoire (333) et que les codes correspondent à au moins deux stations consécutives dans la mission.

3 - Procédé selon la revendication 2, utilisé pour caler le système d'adressage d'un dispositif d'annonce vocale d'information aux voyageurs utilisant le véhicule, caractérisé en ce qu'il comprend une étape d'annonce de la station, lorsque l'étape de réitération a été exécutée et que les portes sont déverrouillées , suivi d'une étape d'annonce de la station suivante après la fermeture des portes correspondant au départ du train de la station.

4 - Dispositif de mise en oeuvre du procédé selon l'une des revendications précédentes, caractérisé en ce qu'il comprend :
- un premier moyen de mémorisation (331) ayant en mémoire les couples de valeurs maximale et minimale encadrant les distances séparant les arrêts consécutifs définis car la mission sur un itinéraire.
- un capteur (16) délivrant un nombre d'impulsions proportionnel à la distance parcourue par le véhicule;
- des moyens de comptage des impulsions (30);
- des moyens de comparaison de la distance correspondant au nombre d'impulsions comptées avec les couples de valeurs minimale, et maximale enregistrés dans un second moyen de mémorisation (333) ayant en mémoire le code des dernières stations traversées;
- des moyens de transmission (35) du dernier code mémorisé à un dispositif synthétiseur de voix (4, 5, 6) ;
- des moyens validant la transmission du dernier code mémorisé et permettant l'annonce de la station correspondant à ce code.

5 - Dispositif selon la revendication 4, caractérisé en ce que les moyens de validation de la transmission du dernier code mémorisé sont constitués par un bouton poussoir (12), actionné en début de mission et chargeant un troisième moyen de mémorisation (334).

6 - Dispositif selon la revendication 4, caractérisé en ce que les moyens de validation de la transmission du dernier code mémorisé sont constitués par le chargement du troisième moyen de mémorisation (334), lorsque le second moyen. de mémorisation (333) a été rempli .

7 - Dispositif selon l'une des revendications précédentes,caractérisé en ce qu'il comporte des moyens (10, 11), permettant la désignation d'une mission parmi une multiplicité de missions.

8 - Dispositif selon la revendication 7, caractérisé en ce qu'il comprend autant de premiers moyens de mémorisation(331) que de missions.

9 - Dispositif selon les revendications 4 à 8, caractérisé en ce que des moyens de détection du déverrouillage et du verrouillage des portes (23, 24) autorisent la détection du déverrouillage des portes, la mise en oeuvre des moyens de comparaison et à la fermeture des portes, l'annonce de la prochaine station de la mission par un message dont l'adresse est dans un quatrième moyen de mémorisation (332).

10 - Dispositif selon l'une des revendications précédentes,caractérisé en ce qu'il comprend des moyens (14) permettant la désignation d'un nombre déterminé de messages particuliers dont les adresses sont enregistrées sous forme de code dans un cinquième moyen de mémorisation (335).

11 - Dispositif selon la revendication 4, caractérisé en ce que les moyens de comptage, les moyens de comparaison et les moyens de validation sont constitués par un microprocesseur (30) dont une entrée d'interruption IRQ reçoit les impulsions délivrées par le capteur (16) et qui est relié par un bus (34) aux moyens de mémorisation (33, 32) et à l'interface d'entrée (31) recevant les signaux de désignation des missions, des messages de stations et des messages particuliers, les signaux de verrouillage et de déverrouillage des portes et une interface de sortie (35) délivrant les codes des adresses des messages à un synthétiseur de voix (4, 5, 6).

12 - Dispositif selon l'une des revendications précédentes, caractérisé en ce que le dispositif synthétiseur de voix (4, 5, 6) comporte une multiplicité de sixièmes moyens de mémorisation (52) correspondant chacun à un message de station ou à un message particulier, dans lesquels chaque message est enregistré sous forme d'une succession d'octets adressés par le code de la station ou du message particulier.

13 - Dispositif selon la revendication 12, caractérisé en ce que le synthétiseur comporte un second microprocesseur (40) adressant à une cadence déterminée, les mémoires (52) des sixièmes moyens de mémorisation, pour transmettre à une fréquence fixe,déterminée par une horloge (41),les octets contenus par les sixièmes moyens de mémorisation à un circuit de conversion digital analogique (54) puis à un circuit de mise en forme des signaux (61 à 65) délivrés à un haut-parleur (7) ou un transformateur de ligne.

14 - Dispositif selon la revendication 13, caractérisé en ce que le microprocesseur (40) est associé d'une part à un septième. moyen: de mémorisation constitué par une mémoire morte (44) contenant le programme de gestion des sixièmes moyens de mémorisation (5) et une table d'assemblage comportant pour chaque message le nombre de segments du message, l'adresse dans les sixièmes moyens de mémorisation du début du message, la longueur du champ dans les sixièmes moyens de mémorisation du message et la durée des silences et d'autre part un huitième moyen de mémorisation constitué par une mémoire vive (43) contenant à chaque adresse, constituée par le code du message ou de la station, l'adresse de la table d'assemblage correspondant à ce message.

15 - Dispositif selon la revendication 13, caractérisé en ce que chaque octet constituant le signal de parole contient 1 bit, indiquant le signe de l'échantillon constituant le signal, 3 bits définissant 8 plages de valeurs et 4 bits définissant un niveau parmi 16 dans chacune de ces plages.
